# EUROPÄISCHE PATENTANMELDUNG

(11) **EP 4 660 365 A1**
(43) Veröffentlichungstag der Anmeldung: **10.12.2025**
(21) Anmeldenummer: 25175351.3
(22) Anmeldetag: 09.05.2025
(51) Int. Cl.: D06F 34/18, D06F 103/04, D06F 103/46, D06F 105/02

(54) **WÄSCHEPFLEGEGERÄT MIT EINER STEUERUNG**

(30) Priorität: 05.06.2024 DE 102024115593
(71) Anmelder: BSH Hausgeräte GmbH, 81739 München (DE)
(72) Erfinder: Groscurth, Balthasar, 13357 Berlin (DE); Kerner, Simon, 13409 Berlin (DE)

(57) **Zusammenfassung**

Wäschepflegegerät (100), umfassend ein Gehäuse (101) mit einer Gehäuseöffnung (103), eine innerhalb des Gehäuses (101) angeordnete rotierbare Wäschetrommel (105) zur Aufnahme von Wäsche, eine Gerätetür (107) zum Verschließen der Gehäuseöffnung (103), eine Steuerung (109) zur Ausführung eines Wäschepflegeprogramms zur Behandlung der in der Wäschetrommel (105) aufgenommenen Wäsche, einen Sensor (111) zur Erfassung von Sensordaten, einen Trommelantrieb (113) zum Rotieren der rotierbaren Wäschetrommel (105) und ein Leistungserfassungselement (115) zum Erfassen von zumindest einem Leistungsparameter des Trommelantriebs (113), wobei das Wäschepflegeprogramm ein Wäschebehandlungszeitintervall umfasst, wobei der Sensor (111) ausgebildet ist, bei geschlossener Gerätetür (107) vor der Ausführung des Wäschebehandlungszeitintervalls des Wäschepflegeprogramms die Sensordaten zu erfassen, wobei die Steuerung (109) ausgebildet ist, ein erstes Gewicht der in der Wäschetrommel (105) aufgenommenen Wäsche basierend auf den Sensordaten des Sensors (111) zu bestimmen, wobei die Steuerung (109) ausgebildet ist, bei geschlossener Gerätetür (107) nach der Ausführung des Wäschebehandlungszeitintervalls des Wäschepflegeprogramms den Trommelantrieb (113) während eines Rotationszeitintervalls zu aktivieren, wobei das Leistungserfassungselement (115) ausgebildet ist, während des Rotationszeitintervalls den zumindest einen Leistungsparameter des Trommelantriebs (113) zu erfassen. Die Steuerung (109) ist dazu ausgebildet, ein erstes Referenzgewicht der in der Wäschetrommel (105) aufgenommenen Wäsche basierend auf dem zumindest einen Leistungsparameter des Leistungserfassungselements (115) zu bestimmen, wobei die Steuerung (109) ausgebildet ist, einen Unterschied zwischen dem bestimmten ersten Gewicht der in der Wäschetrommel (105) aufgenommenen Wäsche und dem bestimmten ersten Referenzgewicht der in der Wäschetrommel (105) aufgenommenen Wäsche zu bestimmen, und wobei die Steuerung (109) ausgebildet ist, den Sensor (111) basierend auf dem bestimmten Unterschied zu kalibrieren.

## Beschreibung

Die vorliegende Erfindung betrifft ein Wäschepflegegerät mit einer Steuerung und ein Verfahren zur Kalibrierung eines Sensors des Wäschepflegegeräts.

Wäschepflegegeräte weisen oft einen Sensor zur Erfassung eines Gewichts von zu behandelnder Wäsche auf. Typischerweise müssen diese Sensoren regelmäßig kalibriert werden, beispielsweise weil das Wäschepflegegerät und/oder der Sensor während der Nutzungsdauer Abnutzungserscheinungen unterworfen sein können, welche ein Messergebnis des Sensors verfälschen können. Häufig wird zur Kalibrierung des Sensors eine Leerbeladung des Wäschepflegegeräts erwartet, was beispielsweise bei übersehenden Wäschestücken zu einer Falschkalibrierung führen kann.

Die EP 3 241 938 B1 betrifft ein Verfahren zur Steuerung einer Waschmaschine.

Es ist die der Erfindung zugrundeliegende Aufgabe, ein Wäschepflegegerät sowie ein Verfahren zur effizienten Kalibrierung eines Sensors anzugeben.

Diese Aufgabe wird durch die Gegenstände mit den Merkmalen nach den unabhängigen Ansprüchen gelöst. Vorteilhafte Ausführungsformen sind Gegenstand der abhängigen Ansprüche, der Beschreibung und der Zeichnungen.

Gemäß einem ersten Aspekt wird die erfindungsgemäße Aufgabe gelöst durch ein Wäschepflegegerät, umfassend ein Gehäuse mit einer Gehäuseöffnung, eine innerhalb des Gehäuses angeordnete rotierbare Wäschetrommel zur Aufnahme von Wäsche, eine Gerätetür zum Verschließen der Gehäuseöffnung, eine Steuerung zur Ausführung eines Wäschepflegeprogramms zur Behandlung der in der Wäschetrommel aufgenommenen Wäsche, einen Sensor zur Erfassung von Sensordaten, einen Trommelantrieb zum Rotieren der rotierbaren Wäschetrommel und ein Leistungserfassungselement zum Erfassen von zumindest einem Leistungsparameter des Trommelantriebs, wobei das Wäschepflegeprogramm ein Wäschebehandlungszeitintervall umfasst, wobei der Sensor ausgebildet ist, bei geschlossener Gerätetür vor der Ausführung des Wäschebehandlungszeitintervalls des Wäschepflegeprogramms die Sensordaten zu erfassen, wobei die Steuerung ausgebildet ist, ein erstes Gewicht der in der Wäschetrommel aufgenommenen Wäsche basierend auf den Sensordaten des Sensors zu bestimmen, wobei die Steuerung ausgebildet ist, bei geschlossener Gerätetür nach der Ausführung des Wäschebehandlungszeitintervalls des Wäschepflegeprogramms den Trommelantrieb während eines Rotationszeitintervalls zu aktivieren, wobei das Leistungserfassungselement ausgebildet ist, während des Rotationszeitintervalls den zumindest einen Leistungsparameter des Trommelantriebs zu erfassen, wobei die Steuerung ausgebildet ist, ein erstes Referenzgewicht der in der Wäschetrommel aufgenommenen Wäsche basierend auf dem zumindest einen Leistungsparameter des Leistungserfassungselements zu bestimmen, wobei die Steuerung ausgebildet ist, einen Unterschied zwischen dem bestimmten ersten Gewicht der in der Wäschetrommel aufgenommenen Wäsche und dem bestimmten ersten Referenzgewicht der in der Wäschetrommel aufgenommenen Wäsche zu bestimmen, und wobei die Steuerung ausgebildet ist, den Sensor basierend auf dem bestimmten Unterschied zu kalibrieren.

Dadurch wird der technische Vorteil erreicht, dass über die Nutzungs- und Produktlebenszeit des Wäschepflegegeräts der Sensor effizient kalibriert werden kann. Es ist keine Kalibrierung des Sensors bei unbeladener Wäschetrommel notwendig, beispielsweise während eines Leerlaufs, sondern der Sensor kann während des Betriebs relativ zu einer Referenzmessung unter Verwendung des Leistungserfassungselements kalibriert werden. Solche Leistungserfassungselemente sind häufig bereits in einem Wäschepflegegerät vorgesehen, sodass zur Referenzmessung keine zusätzliche Hardware installiert werden muss. Insofern lassen sich auch bestehende Wäschepflegegeräte effizient nachrüsten, beispielsweise über eine Reprogrammierung der Steuerung. Somit kann der Sensor des Wäschepflegegeräts insbesondere unabhängig von Umgebungsbedingungen zuverlässige Messwerte über die Lebensdauer des Wäschepflegegeräts liefern.

Der durch die Steuerung bestimmte Unterschied kann beispielsweise eine prozentuale Differenz zwischen dem ersten Gewicht und dem Referenzgewicht sein. Die Kalibrierung des Sensors basierend auf dem bestimmten Unterschied kann beispielsweise das Speichern des Unterschieds in einem elektronischen Speicher des Wäschepflegegeräts und ein Auslesen des bestimmten Unterschieds während einer erneuten Ausführung des Wäschepflegeprogramms und/oder einer Ausführung eines zu dem Wäschepflegeprogramm unterschiedlichen zweiten Wäschepflegeprogramms aus dem elektronischen Speicher sowie eine Kalibrierung des Sensors basierend auf dem ausgelesenen bestimmten Unterschied umfassen.

Beispielsweise kann die Steuerung ausgebildet sein, keine Kalibrierung des Sensors durchzuführen, wenn kein Unterschied zwischen dem bestimmten ersten Gewicht der in der Wäschetrommel aufgenommenen Wäsche und dem bestimmten ersten Referenzgewicht der in der Wäschetrommel aufgenommenen Wäsche festgestellt wird.

Unter einem Wäschepflegegerät wird ein Gerät verstanden, welches zur Wäschepflege eingesetzt wird, wie z.B. ein Wäschetrockner, eine Waschmaschine oder ein Waschtrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

Gemäß einer vorteilhaften Ausführungsform ist der Sensor ausgebildet, weitere Sensordaten zu erfassen, wobei die Steuerung ausgebildet ist, ein weiteres Gewicht von in der Wäschetrommel aufgenommener Wäsche basierend auf den weiteren Sensordaten des Sensors und dem bestimmten Unterschied zu bestimmen, um den Sensor basierend auf dem bestimmten Unterschied zu kalibrieren.

Dadurch wird der technische Vorteil erreicht, dass das weitere Gewicht durch die Kalibrierung genauer bestimmt werden kann. Der bestimmte Unterschied kann somit als Korrekturwert bei der Bestimmung des weiteren Gewichts herangezogen werden. Die weiteren Sensordaten können beispielsweise während einer erneuten Ausführung des Wäschepflegeprogramms und/oder einer Ausführung eines zu dem Wäschepflegeprogramm unterschiedlichen zweiten Wäschepflegeprogramms erfasst werden. Der durch die Steuerung bestimmte Unterschied kann beispielsweise eine prozentuale Differenz zwischen dem ersten Gewicht und dem Referenzgewicht sein, die mit dem weiteren Gewicht verrechnet wird. Werden als Unterschied beispielsweise 5 % bestimmt, d.h. das erste Gewicht ist um 5 % höher als das Referenzgewicht, dann können diese 5 % dem weiteren Gewicht zur Kalibrierung abgezogen werden.

Gemäß einer vorteilhaften Ausführungsform umfasst das Wäschepflegegerät eine mit der Steuerung signaltechnisch verbundene Wasserzuführungsvorrichtung, wobei die Wasserzuführungsvorrichtung während einer Aktivierung ausgebildet ist, der Wäsche Waschflüssigkeit zuzuführen, wobei die Steuerung ausgebildet ist, die Wasserzuführungsvorrichtung während der Ausführung des Wäschebehandlungszeitintervalls nicht zu aktivieren.

Dadurch wird der technische Vorteil erreicht, dass der Sensor und das Leistungserfassungselement das gleiche tatsächliche Gewicht der Wäsche ohne aufgenommenes Wasser erfassen und damit eine Kalibrierung mit möglichst geringer Messunsicherheit bzw. Fehlerpropagation durchgeführt werden kann.

Gemäß einer vorteilhaften Ausführungsform umfasst das Wäschepflegegerät eine mit der Steuerung signaltechnisch verbundene Wasserzuführungsvorrichtung, wobei die Wasserzuführungsvorrichtung während einer Aktivierung ausgebildet ist, der Wäsche eine vordefinierte Menge von Waschflüssigkeit zuzuführen, wobei die Steuerung ausgebildet ist, die Wasserzuführungsvorrichtung während der Ausführung des Wäschebehandlungszeitintervalls zu aktivieren, wobei die Steuerung ausgebildet ist, das erste Referenzgewicht der in der Wäschetrommel aufgenommenen Wäsche basierend auf dem zumindest einen Leistungsparameter des Leistungserfassungselements sowie basierend auf der vordefinierten Menge zugeführter Waschflüssigkeit zu bestimmen.

Dadurch wird der technische Vorteil erreicht, dass der durch die Steuerung bestimmte Unterschied zwischen dem ersten Gewicht und dem ersten Referenzgewicht auch dann ermittelt werden kann, wenn sich das tatsächliche Gewicht der in der Wäschetrommel aufgenommenen Wäsche in dem Wäschebehandlungsintervall durch die Wäschebehandlung ändert. Insofern kann die Unterschiedsbestimmung flexibler und/oder häufiger während des Wäschepflegeprogramms durchgeführt werden.

Beispielsweise kann die Steuerung ausgebildet sein, das erste Referenzgewicht ferner basierend auf Sensordaten eines Sensors zur Erfassung eines Wasserstands oder Wasserdrucks in dem Wäschepflegegerät, insbesondere einem Laugenbehälter des Wäschepflegegeräts, bestimmen. Hierbei kann beispielsweise der Anteil der vordefinierten Menge von zugeführter Waschflüssigkeit bestimmt werden, der von der Wäsche aufgenommen wird. Insofern kann ein um diesen Anteil der vordefinierten Menge von zugeführter Waschflüssigkeit verringertes erstes Referenzgewicht bestimmt werden, um einen aussagekräftigen Unterschied zwischen dem ersten Gewicht und dem Referenzgewicht ermitteln zu können.

Gemäß einer vorteilhaften Ausführungsform umfasst das Wäschepflegegerät eine mit der Steuerung signaltechnisch verbundene Trocknungsvorrichtung, wobei die Trocknungsvorrichtung während einer Aktivierung ausgebildet ist, der Wäsche Feuchtigkeit zu entziehen, wobei die Steuerung ausgebildet ist, die Trocknungsvorrichtung während der Ausführung des Wäschebehandlungszeitintervalls nicht zu aktivieren.

Dadurch wird der technische Vorteil erreicht, dass der Sensor und das Leistungserfassungselement das gleiche tatsächliche Gewicht der Wäsche ohne abgegebenes Wasser erfassen und damit eine Kalibrierung mit möglichst geringer Messunsicherheit bzw. Fehlerpropagation durchgeführt werden kann.

Gemäß einer vorteilhaften Ausführungsform umfasst das Wäschepflegegerät eine mit der Steuerung signaltechnisch verbundene Trocknungsvorrichtung, wobei die Trocknungsvorrichtung während einer Aktivierung ausgebildet ist, der Wäsche Feuchtigkeit zu entziehen, wobei die Steuerung ausgebildet ist, die Trocknungsvorrichtung während der Ausführung des Wäschebehandlungszeitintervalls zu aktivieren, wobei das Wäschepflegegerät einen weiteren Sensor umfasst, wobei der weitere Sensor ausgebildet ist, weitere Sensordaten zu erfassen, die einer Menge der Wäsche entzogenen Feuchtigkeit zuordenbar sind, wobei die Steuerung ausgebildet ist, das erste Referenzgewicht der in der Wäschetrommel aufgenommenen Wäsche basierend auf dem zumindest einen Leistungsparameter des Leistungserfassungselements sowie basierend auf den weiteren Sensordaten zu bestimmen.

Dadurch wird der technische Vorteil erreicht, dass der durch die Steuerung bestimmte Unterschied zwischen dem ersten Gewicht und dem ersten Referenzgewicht auch dann ermittelt werden kann, wenn sich das tatsächliche Gewicht der in der Wäschetrommel aufgenommenen Wäsche in dem Wäschebehandlungsintervall durch die Behandlung ändert. Insofern kann die Unterschiedsbestimmung flexibler und/oder häufiger während des Wäschepflegeprogramms durchgeführt werden.

Insofern kann ein um die Menge der Wäsche entzogenen Feuchtigkeit erhöhtes erstes Referenzgewicht bestimmt werden, um einen aussagekräftigen Unterschied zwischen dem ersten Gewicht und dem Referenzgewicht ermitteln zu können. Beispielsweise kann der weitere Sensor ein Feuchtigkeitssensor sein, der ausgebildet ist, eine Feuchtigkeit der Wäsche und/oder eine Feuchtigkeit eines von der Wäschetrommel zu der Trocknungsvorrichtung geführten Luftstroms zu erfassen.

Gemäß einer vorteilhaften Ausführungsform ist die Steuerung ausgebildet, einen Mittelwert aus einer Mehrzahl von Unterschieden von Gewichten und Referenzgewichten zu bestimmen, die auf aufeinanderfolgenden Erfassungen von Sensordaten und Leistungserfassungsdaten basieren, und den Sensor basierend auf dem Mittelwert der Mehrzahl von Unterschieden zu kalibrieren.

Dadurch wird der technische Vorteil erreicht, dass die Genauigkeit der Kalibrierung erhöht werden kann. Ferner können auch Messunsicherheiten des Leistungserfassungselements über die Mittelwertbildung ausgeglichen werden. Die Mehrzahl von Mittelwerten kann beispielsweise über zehn liegen, insbesondere über hundert liegen.

Gemäß einer vorteilhaften Ausführungsform ist die Steuerung ausgebildet, den Sensor während der Ausführung des Wäschepflegeprogramms nach dem Wäschebehandlungszeitintervall zu kalibrieren; oder ist die Steuerung ausgebildet, den Sensor nach der Ausführung des Wäschepflegeprogramms während einer Ausführung eines Kalibrierungsprogramms des Wäschepflegegeräts zu kalibrieren.

Wenn der Sensor während der Ausführung des Wäschepflegeprogramms nach dem Wäschebehandlungszeitintervall kalibriert wird, dann wird dadurch der technische Vorteil erreicht, dass eine Kalibrierung bereits während des Wäschepflegeprogramms erfolgen kann, und somit keine weitere Nutzereingabe erfordert.

Wenn der Sensor nach der Ausführung des Wäschepflegeprogramms während einer Ausführung eines Kalibrierungsprogramms des Wäschepflegegeräts kalibriert wird, dann wird dadurch der technische Vorteil erreicht, dass der Nutzer gezielt eine Kalibrierung durchführen kann. Das Wäschepflegegerät kann dem Nutzer beispielsweise anzeigen, insbesondere über eine Anzeige des Wäschepflegegeräts, wenn ein Mittelwert von Unterschieden über einem Schwellenwert liegt, um den Nutzer zu veranlassen, das Kalibrierungsprogramm zu starten. Alternativ kann das Wäschepflegegerät das Kalibrierungsprogramm auch automatisch starten, wenn der Mittelwert von Unterschieden über dem Schwellenwert liegt.

Gemäß einer vorteilhaften Ausführungsform umfasst die Gerätetür einen mit der Steuerung signaltechnisch verbundenen Verschlussmechanismus, wobei der Verschlussmechanismus bei einer Aktivierung ausgebildet ist, die Gerätetür in einem geschlossenen Zustand zu verriegeln, wobei die Steuerung ausgebildet ist, den Verschlussmechanismus in einem Zeitintervall von der Erfassung der Sensordaten durch den Sensor bis zu der Erfassung des zumindest einen Leistungsparameters durch das Leistungselement zu aktivieren, um die Gerätetür zu verriegeln.

Dadurch wird der technische Vorteil erreicht, dass sichergestellt werden kann, dass der Nutzer die Menge der Wäsche, d.h. eine Anzahl der in der Wäschetrommel aufgenommenen Wäschestücke, zwischen den Messungen des Sensors und des Leistungserfassungselements nicht verändert.

Gemäß einer vorteilhaften Ausführungsform umfasst die Gerätetür einen mit der Steuerung signaltechnisch verbundenen Gerätetürsensor, wobei der Gerätetürsensor ausgebildet ist, einen geschlossenen Zustand der Gerätetür zu erfassen und einen geöffneten Zustand der Gerätetür zu erfassen; wobei die Steuerung ausgebildet ist, den Unterschied zwischen dem bestimmten ersten Gewicht der in der Wäschetrommel aufgenommenen Wäsche und dem bestimmten ersten Referenzgewicht der in der Wäschetrommel aufgenommenen Wäsche zu bestimmen, wenn der Gerätetürsensor den geschlossenen Zustand der Gerätetür während eines Zeitintervalls von der Erfassung der Sensordaten durch den Sensor bis zu der Erfassung des zumindest einen Leistungsparameter durch das Leistungselement erfasst; und/oder wobei die Steuerung ausgebildet ist, den Unterschied zwischen dem bestimmten ersten Gewicht der in der Wäschetrommel aufgenommenen Wäsche und dem bestimmten ersten Referenzgewicht der in der Wäschetrommel aufgenommenen Wäsche nicht zu bestimmen, wenn der Gerätetürsensor in dem Zeitintervall von der Erfassung der Sensordaten durch den Sensor bis zu der Erfassung des zumindest einen Leistungsparameters durch das Leistungselement zumindest abschnittsweise den geöffneten Zustand der Gerätetür erfasst.

Dadurch wird der technische Vorteil erreicht, dass der durch die Steuerung bestimmte Unterschied zur Kalibrierung des Sensors nur ermittelt wird, wenn der Nutzer die Menge der Wäsche, d.h. eine Anzahl der in der Wäschetrommel aufgenommenen Wäschestücke, zwischen den Messungen des Sensors und des Leistungserfassungselements nicht verändert.

Gemäß einer vorteilhaften Ausführungsform umfasst das Wäschepflegegerät einen Laugenbehälter, in welchem die rotierbare Wäschetrommel angeordnet ist, und ein Schwingsystem, welches ausgebildet ist, den Laugenbehälter in dem Wäschepflegegerät über zumindest eine Federung schwingbar zu lagern, wobei der Sensor zur Erfassung der Sensordaten ausgebildet ist, Schwingungen des Schwingsystems zu erfassen, die über die zumindest eine Federung übertragen werden, wobei insbesondere der Sensor einen mit der zumindest einen Federung verbundenen Dehnungsmesstreifen umfasst.

Dadurch wird der technische Vorteil erreicht, dass der Sensor Sensordaten erfassen kann, die besonders aussagekräftig für das Gewicht der in der Wäschetrommel aufgenommenen Wäsche sind. Der Dehnungsstreifen kann beispielsweise eine Krafteinwirkung der Federung und/oder einen durch die Federung verursachten Dämpfungseinfahrweg erfassen. Die Krafteinwirkung der Federung und/oder der durch die Federung verursachte Dämpfungseinfahrweg kann direkt proportional zu dem ersten Gewicht sein.

Gemäß einer vorteilhaften Ausführungsform umfasst der zumindest eine Leistungsparameter des Trommelantriebs einen Motorstrom des Trommelantriebs.

Dadurch wird der technische Vorteil erreicht, dass zur Bestimmung des Referenzgewichts auf einen Leistungsparamater zurückgegriffen werden kann, der sich besonders einfach und ohne zusätzlichen Materialaufwand erfassen lassen.

Gemäß einer vorteilhaften Ausführungsform umfasst das Wäschepflegeprogramm ein zweites Wäschebehandlungszeitintervall, wobei der Sensor ausgebildet ist, bei geschlossener Gerätetür nach der Ausführung des Wäschebehandlungsintervalls und vor der Ausführung des zweiten Wäschebehandlungszeitintervalls des Wäschepflegeprogramms zweite Sensordaten des Sensors zu erfassen, wobei die Steuerung ausgebildet ist, ein zweites Gewicht der in der Wäschetrommel aufgenommenen Wäsche basierend auf den zweiten Sensordaten des Sensors zu bestimmen, wobei die Steuerung ausgebildet ist, bei geschlossener Gerätetür nach der Ausführung des zweiten Wäschebehandlungszeitintervalls des Wäschepflegeprogramms den Trommelantrieb während eines zweiten Rotationszeitintervalls zu aktivieren, wobei das Leistungserfassungselement ausgebildet ist, während des zweiten Rotationszeitintervalls zumindest einen zweiten Leistungsparameter des Trommelantriebs zu erfassen, wobei die Steuerung ausgebildet ist, ein zweites Referenzgewicht der in der Wäschetrommel aufgenommenen Wäsche basierend auf dem zumindest einen zweiten Leistungsparametern des Leistungserfassungselements zu bestimmen, wobei die Steuerung ausgebildet ist, einem zweiten Unterschied zwischen dem bestimmten zweiten Gewicht der in der Wäschetrommel aufgenommenen Wäsche und dem bestimmten zweiten Referenzgewicht der in der Wäschetrommel aufgenommenen Wäsche nach Ausführung des zweiten Wäschebehandlungsintervalls des Wäschepflegeprogramms zu bestimmen und den Sensor basierend auf dem bestimmten Unterschied und dem bestimmten zweiten Unterschied zu kalibrieren.

Dadurch wird der technische Vorteil erreicht, dass während des Wäschepflegeprogramms eine erneute, insbesondere mehrfache, Unterschiedsbestimmung zwischen Gewichten der Wäsche und Referenzgewichten der Wäsche durchgeführt werden kann. Damit kann eine effizientere Kalibrierung durchgeführt werden.

Beispielsweise kann zwischen der Erfassung des ersten Referenzgewichts durch das Leistungserfassungselement und der Erfassung des zweiten Gewichts durch den Sensor der Wäsche Waschflüssigkeit, insbesondere eine durch das Wäschepflegeprogramm definierte Menge von Waschflüssigkeit mittels der Wasserzuführungsvorrichtung, zugeführt werden oder Feuchtigkeit entzogen werden, insbesondere mittels der Trocknungsvorrichtung. Alternativ kann zwischen der Erfassung des ersten Referenzgewichts durch das Leistungserfassungselement und der Erfassung des zweiten Gewichts durch den Sensor keine Aktivierung der Wasserzuführungsvorrichtung und/oder der Trocknungsvorrichtung erfolgen.

Gemäß einer vorteilhaften Ausführungsform ist die Steuerung ausgebildet, ein weiteres Wäschepflegeprogramm zur Behandlung von weiterer in der Wäschetrommel aufgenommenen Wäsche auszuführen, wobei das weitere Wäschepflegeprogramm ein drittes Wäschebehandlungszeitintervall umfasst, wobei der Sensor ausgebildet ist, bei geschlossener Gerätetür vor der Ausführung des dritten Wäschebehandlungszeitintervalls des weiteren Wäschepflegeprogramms dritte Sensordaten des Sensors zu erfassen, wobei die Steuerung ausgebildet ist, ein drittes Gewicht der in der Wäschetrommel aufgenommenen weiteren Wäsche basierend auf den dritten Sensordaten des Sensors zu bestimmen, wobei die Steuerung ausgebildet ist, bei geschlossener Gerätetür nach der Ausführung des dritten Wäschebehandlungszeitintervalls des weiteren Wäschepflegeprogramms den Trommelantrieb während eines dritten Rotationszeitintervalls zu aktivieren, wobei das Leistungserfassungselement ausgebildet ist, während des dritten Rotationszeitintervalls zumindest einen dritten Leistungsparameter des Trommelantriebs zu erfassen, wobei die Steuerung ausgebildet ist, ein drittes Referenzgewicht der in der Wäschetrommel aufgenommenen weiteren Wäsche basierend auf dem zumindest einen dritten Leistungsparametern des Leistungserfassungselements zu bestimmen, wobei die Steuerung ausgebildet ist, einen dritten Unterschied zwischen dem bestimmten dritten Gewicht der in der Wäschetrommel aufgenommenen weiteren Wäsche und dem bestimmten dritten Referenzgewicht der in der Wäschetrommel aufgenommenen weiteren Wäsche nach Ausführung des dritten Wäschebehandlungsintervalls des weiteren Wäschepflegeprogramms zu bestimmen und den Sensor basierend auf dem bestimmten Unterschied und dem bestimmten dritten Unterschied zu kalibrieren.

Dadurch wird der technische Vorteil erreicht, dass auf Unterschiede der Gewichtserfassung basierend auf Daten des Sensors und des Leistungserfassungselements bei unterschiedlichen Wäschepflegeprogrammen oder erneuten Ausführungen des Wäschepflegeprogramms bei unterschiedlichen Wäschebeladungsmengen und/oder unter unterschiedlichen Umweltbedingungen zurückgegriffen werden kann. Damit kann eine effizientere Kalibrierung durchgeführt werden. Das weitere Wäschepflegeprogramm kann beispielsweise eine erneute Ausführung des Wäschepflegeprogramms sein oder ein zu dem Wäschepflegeprogramm unterschiedliches weiteres Wäschepflegeprogramm sein.

Gemäß einem zweiten Aspekt wird die erfindungsgemäße Aufgabe gelöst durch ein Verfahren zur Kalibrierung eines Sensors eines Wäschepflegegeräts, wobei das Wäschepflegegerät, ein Gehäuse mit einer Gehäuseöffnung, eine innerhalb des Gehäuses angeordnete rotierbare Wäschetrommel zur Aufnahme von Wäsche, eine Gerätetür zum Verschließen der Gehäuseöffnung, eine Steuerung zur Ausführung eines Wäschepflegeprogramms zur Behandlung der in der Wäschetrommel aufgenommenen Wäsche, einen Sensor zur Erfassung von Sensordaten, einen Trommelantrieb zum Rotieren der rotierbaren Wäschetrommel und ein Leistungserfassungselement zum Erfassen von zumindest einem Leistungsparameter des Trommelantriebs umfasst, wobei das Wäschepflegeprogramm ein Wäschebehandlungszeitintervall umfasst, wobei das Verfahren umfasst: Erfassen der Sensordaten durch den Sensor bei geschlossener Gerätetür vor der Ausführung des Wäschebehandlungszeitintervalls des Wäschepflegeprogramms; Bestimmen eines ersten Gewichts der in der Wäschetrommel aufgenommenen Wäsche durch die Steuerung basierend auf den Sensordaten des Sensors; Aktivieren des Trommelantriebs während eines Rotationszeitintervalls bei geschlossener Gerätetür nach der Ausführung des Wäschebehandlungszeitintervalls des Wäschepflegeprogramms; Erfassen des zumindest einen Leistungsparameters des Trommelantriebs durch das Leistungserfassungselement während des Rotationszeitintervalls; Bestimmen eines ersten Referenzgewichts der in der Wäschetrommel aufgenommenen Wäsche durch die Steuerung basierend auf dem zumindest einen Leistungsparameter des Leistungserfassungselements; Bestimmen eines Unterschieds zwischen dem bestimmten ersten Gewicht der in der Wäschetrommel aufgenommenen Wäsche und dem bestimmten ersten Referenzgewicht der in der Wäschetrommel aufgenommenen Wäsche; und Kalibrieren des Sensors durch die Steuerung basierend auf dem bestimmten Unterschied.

Die für das Wäschepflegesystem gemäß dem ersten Aspekt genannten Ausführungsformen sind ebenfalls Ausführungsformen für das Verfahren gemäß dem zweiten Aspekt.

Ausführungsbeispiele der Erfindung sind in den Zeichnungen dargestellt und werden im Folgenden näher beschrieben.

Es zeigen:
- Fig. 1: eine schematische Ansicht eines Wäschepflegegeräts gemäß einer Ausführungsform;
- Fig. 2: eine schematische Darstellung eines Ablaufdiagramms zur Kalibrierung eines Sensors eines Wäschepflegegeräts gemäß einer Ausführungsform; und
- Fig. 3: eine schematische Darstellung eines Verfahrens zur Kalibrierung eines Sensors eines Wäschepflegegeräts gemäß einer Ausführungsform.

Fig. 1 zeigt eine schematische Ansicht eines Wäschepflegegeräts 100 gemäß einer Ausführungsform. Das Wäschepflegegerät 100 umfasst ein Gehäuse 101 und eine Gehäuseöffnung 103. Wie in der Fig. 1 schematisch dargestellt, umfasst das Wäschepflegegerät eine innerhalb des Gehäuses 101 angeordnete rotierbare Wäschetrommel 105 zur Aufnahme von Wäsche und eine Gerätetür 107 zum Verschließen der Gehäuseöffnung 103. Durch die Gehäuseöffnung 103 kann ein Nutzer des Wäschepflegegeräts 100 bei geöffneter Gerätetür 107 Wäsche in die rotierbare Wäschetrommel 105 einbringen. Ist die Gerätetür 107 geschlossen, insbesondere verriegelt, kann der Nutzer keine Wäsche in die rotierbare Wäschetrommel 105 einbringen.

Wie in der Fig. 1 schematisch dargestellt, umfasst das Wäschepflegegerät 100 ferner eine Steuerung 109 zur Ausführung eines Wäschepflegeprogramms zur Behandlung der in der Wäschetrommel 105 aufgenommenen Wäsche, einen Sensor 111 zur Erfassung von Sensordaten, einen Trommelantrieb 113 zum Rotieren der rotierbaren Wäschetrommel 105 und ein Leistungserfassungselement 115 zum Erfassen von zumindest einem Leistungsparameter des Trommelantriebs 113.

Das Wäschepflegeprogramm umfasst ein Wäschebehandlungszeitintervall. Der Sensor 111 ist ausgebildet, bei geschlossener Gerätetür 107 vor der Ausführung des Wäschebehandlungszeitintervalls des Wäschepflegeprogramms die Sensordaten zu erfassen. Die Steuerung 109 ist ausgebildet, ein erstes Gewicht der in der Wäschetrommel 105 aufgenommenen Wäsche basierend auf den Sensordaten des Sensors 111 zu bestimmen.

Das Wäschepflegegerät 100 kann ferner einen in der Fig.1 nicht dargestellten Laugenbehälter, in welchem die rotierbare Wäschetrommel 105 angeordnet ist, und ein in der Fig.1 nicht dargestelltes Schwingsystem umfassen. Das Schwingsystem kann ausgebildet sein, den Laugenbehälter in dem Wäschepflegegerät 100 über zumindest eine Federung schwingbar zu lagern. Der Sensor 111 kann zur Erfassung der Sensordaten ausgebildet sein, Schwingungen des Schwingsystems zu erfassen, die über die zumindest eine Federung übertragen werden. Der Sensor 111 kann insbesondere einen mit der zumindest einen Federung verbundenen Dehnungsmesstreifen umfassen.

Die Steuerung 109 ist ferner ausgebildet, bei geschlossener Gerätetür 107 nach der Ausführung des Wäschebehandlungszeitintervalls des Wäschepflegeprogramms den Trommelantrieb 113 während eines Rotationszeitintervalls zu aktivieren. Das Leistungserfassungselement 115 ist ausgebildet, während des Rotationszeitintervalls den zumindest einen Leistungsparameter des Trommelantriebs 113 zu erfassen. Der zumindest eine Leistungsparameter des Trommelantriebs 113 kann beispielsweise einen Motorstrom des Trommelantriebs 113 umfassen. Die Steuerung 109 ist ausgebildet, ein erstes Referenzgewicht der in der Wäschetrommel 105 aufgenommenen Wäsche basierend auf dem zumindest einen Leistungsparameter des Leistungserfassungselements 115 zu bestimmen.

Die Steuerung 109 ist ausgebildet, einen Unterschied zwischen dem bestimmten ersten Gewicht der in der Wäschetrommel 105 aufgenommenen Wäsche und dem bestimmten ersten Referenzgewicht der in der Wäschetrommel 105 aufgenommenen Wäsche zu bestimmen, und den Sensor 111 basierend auf dem bestimmten Unterschied zu kalibrieren.

Die Steuerung 109 kann ausgebildet sein, den Sensor 111 während der Ausführung des Wäschepflegeprogramms nach dem Wäschebehandlungszeitintervall zu kalibrieren. Alternativ kann die Steuerung 109 ausgebildet sein, den Sensor 111 nach der Ausführung des Wäschepflegeprogramms während einer Ausführung eines Kalibrierungsprogramms des Wäschepflegegeräts 100 zu kalibrieren.

Der Sensor 111 kann ausgebildet sein, weitere Sensordaten zu erfassen. Die Steuerung 109 kann ausgebildet sein, ein weiteres Gewicht von in der Wäschetrommel 105 aufgenommener Wäsche basierend auf den weiteren Sensordaten des Sensors 111 und dem bestimmten Unterschied zu bestimmen, um den Sensor 111 basierend auf dem bestimmten Unterschied zu kalibrieren. Der bestimmte Unterschied kann somit als Korrekturwert bei der Bestimmung des weiteren Gewichts herangezogen werden. Die weiteren Sensordaten können beispielsweise während einer erneuten Ausführung des Wäschepflegeprogramms und/oder einer Ausführung eines zu dem Wäschepflegeprogramm unterschiedlichen zweiten Wäschepflegeprogramms erfasst werden.

Das insbesondere als Wäschetrockner oder Waschmaschine ausgebildete Wäschepflegegerät 100 kann eine mit der Steuerung 109 signaltechnisch verbundene und in die Fig.1 nicht dargestellte Wasserzuführungsvorrichtung umfassen. Die Wasserzuführungsvorrichtung kann während einer Aktivierung ausgebildet sein, der Wäsche Waschflüssigkeit zuzuführen. Die Steuerung 109 kann ausgebildet sein, die Wasserzuführungsvorrichtung während der Ausführung des Wäschebehandlungszeitintervalls nicht zu aktivieren.

Alternativ kann die Steuerung 109 ausgebildet sein, die Wasserzuführungsvorrichtung während der Ausführung des Wäschebehandlungszeitintervalls zu aktivieren, und das erste Referenzgewicht der in der Wäschetrommel 105 aufgenommenen Wäsche basierend auf dem zumindest einen Leistungsparameter des Leistungserfassungselements 115 sowie basierend auf der vordefinierten Menge zugeführter Waschflüssigkeit zu bestimmen.

Beispielsweise kann die Steuerung 109 ausgebildet sein, das erste Referenzgewicht ferner basierend auf Sensordaten eines in der Fig. 1 nicht dargestellten Sensors zur Erfassung eines Wasserstands oder Wasserdrucks in dem Wäschepflegegerät 100 bestimmen. Hierbei kann beispielsweise der Anteil der vordefinierten Menge von zugeführter Waschflüssigkeit bestimmt werden, der von der Wäsche aufgenommen wird.

Insofern kann ein um diesen Anteil der vordefinierten Menge von zugeführter Waschflüssigkeit verringertes erstes Referenzgewicht bestimmt werden, um einen aussagekräftigen Unterschied zwischen dem ersten Gewicht und dem Referenzgewicht ermitteln zu können.

Das insbesondere als Wäschetrockner oder Waschtrockner ausgebildete Wäschepflegegerät 100 kann eine mit der Steuerung 109 signaltechnisch verbundene und in die Fig.1 nicht dargestellte Trocknungsvorrichtung umfassen. Die Trocknungsvorrichtung während einer Aktivierung ausgebildet ist, der Wäsche Feuchtigkeit zu entziehen. Die Steuerung 109 kann ausgebildet sein, die Trocknungsvorrichtung während der Ausführung des Wäschebehandlungszeitintervalls nicht zu aktivieren.

Alternativ kann die Steuerung 109 ausgebildet sein, die Trocknungsvorrichtung während der Ausführung des Wäschebehandlungszeitintervalls zu aktivieren. Das Wäschepflegegerät 100 kann einen in der Fig.1 nicht dargestellten weiteren Sensor umfassen. Der weitere Sensor kann ausgebildet sein, weitere Sensordaten zu erfassen, die einer Menge der Wäsche entzogenen Feuchtigkeit zuordenbar sind. Die Steuerung 109 kann ausgebildet sein, das erste Referenzgewicht der in der Wäschetrommel 105 aufgenommenen Wäsche basierend auf dem zumindest einen Leistungsparameter des Leistungserfassungselements 115 sowie basierend auf den weiteren Sensordaten zu bestimmen. Insofern kann ein um die Menge der Wäsche entzogenen Feuchtigkeit erhöhtes erstes Referenzgewicht bestimmt werden, um einen aussagekräftigen Unterschied zwischen dem ersten Gewicht und dem Referenzgewicht ermitteln zu können.

Die Steuerung 109 kann ausgebildet sein, einen Mittelwert aus einer Mehrzahl von Unterschieden von Gewichten und Referenzgewichten zu bestimmen, die auf aufeinanderfolgenden Erfassungen von Sensordaten und Leistungserfassungsdaten basieren, und den Sensor 111 basierend auf dem Mittelwert der Mehrzahl von Unterschieden zu kalibrieren. Der Mittelwert kann beispielsweise aus dem vorstehend beschriebenen Unterschied sowie aus einem nachstehend beschriebenen zweiten Unterschied und/oder aus einem nachstehend beschriebenen dritten Unterschied gebildet werden.

Die Gerätetür 107 kann einen mit der Steuerung 109 signaltechnisch verbundenen und in der Fig.1 nicht dargestellten Verschlussmechanismus umfassen. Der Verschlussmechanismus kann bei einer Aktivierung ausgebildet sein, die Gerätetür 107 in einem geschlossenen Zustand zu verriegeln. Die Steuerung 109 kann ausgebildet sein, den Verschlussmechanismus in einem Zeitintervall von der Erfassung der Sensordaten durch den Sensor 111 bis zu der Erfassung des zumindest einen Leistungsparameters durch das Leistungselement zu aktivieren, um die Gerätetür 107 zu verriegeln.

Alternativ kann die Gerätetür 107 einen mit der Steuerung 109 signaltechnisch verbundenen und in der Fig.1 nicht dargestellten Gerätetürsensor umfassen. Der Gerätetürsensor kann ausgebildet sein, einen geschlossenen Zustand der Gerätetür 107 zu erfassen und einen geöffneten Zustand der Gerätetür 107 zu erfassen. Die Steuerung 109 kann ausgebildet sein, den Unterschied zwischen dem bestimmten ersten Gewicht der in der Wäschetrommel 105 aufgenommenen Wäsche und dem bestimmten ersten Referenzgewicht der in der Wäschetrommel 105 aufgenommenen Wäsche zu bestimmen, wenn der Gerätetürsensor den geschlossenen Zustand der Gerätetür 107 während eines Zeitintervalls von der Erfassung der Sensordaten durch den Sensor 111 bis zu der Erfassung des zumindest einen Leistungsparameter durch das Leistungselement erfasst.

Alternativ oder zusätzlich kann die Steuerung 109 ausgebildet sein, den Unterschied zwischen dem bestimmten ersten Gewicht der in der Wäschetrommel 105 aufgenommenen Wäsche und dem bestimmten ersten Referenzgewicht der in der Wäschetrommel 105 aufgenommenen Wäsche nicht zu bestimmen, wenn der Gerätetürsensor in dem Zeitintervall von der Erfassung der Sensordaten durch den Sensor 111 bis zu der Erfassung des zumindest einen Leistungsparameters durch das Leistungselement zumindest abschnittsweise den geöffneten Zustand der Gerätetür 107 erfasst.

Das Wäschepflegeprogramm kann ein zweites Wäschebehandlungszeitintervall umfassen. Der Sensor 111 kann ausgebildet sein, bei geschlossener Gerätetür 107 nach der Ausführung des Wäschebehandlungsintervalls und vor der Ausführung des zweiten Wäschebehandlungszeitintervalls des Wäschepflegeprogramms zweite Sensordaten des Sensors 111 zu erfassen. Die Steuerung 109 kann ausgebildet sein, ein zweites Gewicht der in der Wäschetrommel 105 aufgenommenen Wäsche basierend auf den zweiten Sensordaten des Sensors 111 zu bestimmen.

Die Steuerung 109 kann ferner ausgebildet sein, bei geschlossener Gerätetür 107 nach der Ausführung des zweiten Wäschebehandlungszeitintervalls des Wäschepflegeprogramms den Trommelantrieb 113 während eines zweiten Rotationszeitintervalls zu aktivieren. Das Leistungserfassungselement 115 kann ausgebildet sein, während des zweiten Rotationszeitintervalls zumindest einen zweiten Leistungsparameter des Trommelantriebs 113 zu erfassen. Die Steuerung 109 kann ausgebildet sein, ein zweites Referenzgewicht der in der Wäschetrommel 105 aufgenommenen Wäsche basierend auf dem zumindest einen zweiten Leistungsparametern des Leistungserfassungselements 115 zu bestimmen.

Die Steuerung 109 kann ferner ausgebildet sein, einen zweiten Unterschied zwischen dem bestimmten zweiten Gewicht der in der Wäschetrommel 105 aufgenommenen Wäsche und dem bestimmten zweiten Referenzgewicht der in der Wäschetrommel 105 aufgenommenen Wäsche nach Ausführung des zweiten Wäschebehandlungsintervalls des Wäschepflegeprogramms zu bestimmen und den Sensor 111 basierend auf dem bestimmten Unterschied und dem bestimmten zweiten Unterschied, insbesondere einem Mittelwert des Unterschieds und des zweiten Unterschieds, zu kalibrieren.

Alternativ oder zusätzlich kann die Steuerung 109 ausgebildet sein, ein weiteres Wäschepflegeprogramm zur Behandlung von weiterer in der Wäschetrommel 105 aufgenommener Wäsche auszuführen. Das weitere Wäschepflegeprogramm kann eine erneute Ausführung des Wäschepflegeprogramms sein oder ein zu dem Wäschepflegeprogramm unterschiedliches Wäschepflegeprogramm sein. Das weitere Wäschepflegeprogramm kann ein drittes Wäschebehandlungszeitintervall umfassen. Der Sensor 111 kann ausgebildet sein, bei geschlossener Gerätetür 107 vor der Ausführung des dritten Wäschebehandlungszeitintervalls des weiteren Wäschepflegeprogramms dritte Sensordaten des Sensors 111 zu erfassen. Die Steuerung 109 kann ausgebildet sein, ein drittes Gewicht der in der Wäschetrommel 105 aufgenommenen weiteren Wäsche basierend auf den dritten Sensordaten des Sensors 111 zu bestimmen.

Die Steuerung 109 kann ferner ausgebildet sein, bei geschlossener Gerätetür 107 nach der Ausführung des dritten Wäschebehandlungszeitintervalls des weiteren Wäschepflegeprogramms den Trommelantrieb 113 während eines dritten Rotationszeitintervalls zu aktivieren. Das Leistungserfassungselement 115 kann ausgebildet sein, während des dritten Rotationszeitintervalls zumindest einen dritten Leistungsparameter des Trommelantriebs 113 zu erfassen. Die Steuerung 109 kann ausgebildet sein, ein drittes Referenzgewicht der in der Wäschetrommel 105 aufgenommenen weiteren Wäsche basierend auf dem zumindest einen dritten Leistungsparametern des Leistungserfassungselements 115 zu bestimmen.

Die Steuerung 109 kann ausgebildet sein, einen dritten Unterschied zwischen dem bestimmten dritten Gewicht der in der Wäschetrommel 105 aufgenommenen weiteren Wäsche und dem bestimmten dritten Referenzgewicht der in der Wäschetrommel 105 aufgenommenen weiteren Wäsche nach Ausführung des dritten Wäschebehandlungsintervalls des weiteren Wäschepflegeprogramms zu bestimmen und den Sensor 111 basierend auf dem bestimmten Unterschied und dem bestimmten dritten Unterschied, insbesondere einem Mittelwert des Unterschieds und des dritten Unterschieds, zu kalibrieren.

Fig. 2 zeigt eine schematische Darstellung eines Ablaufdiagramms 200 zur Kalibrierung eines Sensors 111 eines Wäschepflegegeräts 100 gemäß einer Ausführungsform. Das Wäschepflegegerät 100 kann das in der Fig.1 dargestellte Wäschepflegegerät 100 sein. Wie zu der Fig. 1 bereits beschrieben und in der Fig.2 nicht dargestellt, umfasst das Wäschepflegegerät 100, ein Gehäuse 101 mit einer Gehäuseöffnung 103, eine innerhalb des Gehäuses 101 angeordnete rotierbare Wäschetrommel 105 zur Aufnahme von Wäsche, eine Gerätetür 107 zum Verschließen der Gehäuseöffnung 103, eine Steuerung 109 zur Ausführung eines Wäschepflegeprogramms zur Behandlung der in der Wäschetrommel 105 aufgenommenen Wäsche, den Sensor 111 zur Erfassung von Sensordaten, einen Trommelantrieb 113 zum Rotieren der rotierbaren Wäschetrommel 105 und ein Leistungserfassungselement 115 zum Erfassen von zumindest einem Leistungsparameter des Trommelantriebs 113 und umfasst das Wäschepflegeprogramm ein Wäschebehandlungszeitintervall.

Gemäß eines lediglich schematisch dargestellten ersten Schritts 201 des Ablaufdiagramms 200 kann der Nutzer des Wäschepflegegeräts 100 bei geöffneter Gerätetür 107 Wäsche durch die Gehäuseöffnung 103 in die Wäschetrommel 105 einbringen.

Gemäß eines lediglich schematisch dargestellten zweiten Schritts 203 des Ablaufdiagramms 200 kann der Nutzer des Wäschepflegegeräts 100 die Gerätetür 107 schließen, um die Gehäuseöffnung 103 zu verschließen. Hierbei kann vorgesehen sein, dass die Steuerung 109 anschließend ausgebildet ist, die Gerätetür 107 zu verriegeln.

Gemäß eines lediglich schematisch dargestellten dritten Schritts 205 des Ablaufdiagramms 200 ist der Sensor 111 ausgebildet, bei geschlossener Gerätetür 107 vor der Ausführung des Wäschebehandlungszeitintervalls des Wäschepflegeprogramms die Sensordaten zu erfassen. Die Steuerung 109 ist ausgebildet, ein erstes Gewicht der in der Wäschetrommel 105 aufgenommenen Wäsche basierend auf den Sensordaten des Sensors 111 zu bestimmen.

Gemäß eines lediglich schematisch dargestellten vierten Schritts 207 des Ablaufdiagramms 200 kann die Steuerung 109 ausgebildet sein, das Wäschebehandlungszeitintervall des Wäschepflegeprogramms auszuführen. Hierbei kann insbesondere vorgesehen sein, dass während des Wäschebehandlungsintervalls der in der Wäschetrommel 105 aufgenommenen Wäsche keine Feuchtigkeit entzogen wird oder keine Waschflüssigkeit zugeführt wird. Alternativ kann vorgesehen sein, dass der Wäsche während des Wäschebehandlungsintervalls der in der Wäschetrommel 105 aufgenommenen Wäsche eine messbare Menge Feuchtigkeit entzogen wird oder eine messbare Menge von Waschflüssigkeit zugeführt wird, und die messbare Menge Feuchtigkeit bzw. Waschflüssigkeit erfasst wird.

Gemäß eines lediglich schematisch dargestellten fünften Schritts 209 des Ablaufdiagramms 200 ist das Leistungserfassungselement 115 ausgebildet, während eines Rotationszeitintervalls den zumindest einen Leistungsparameter des Trommelantriebs 113 zu erfassen. Die Steuerung 109 ist ausgebildet, ein erstes Referenzgewicht der in der Wäschetrommel 105 aufgenommenen Wäsche basierend auf dem zumindest einen Leistungsparameter des Leistungserfassungselements 115 zu bestimmen. Das erste Referenzgewicht kann gegebenenfalls basierend auf der messbaren Menge von Feuchtigkeit bzw. Waschflüssigkeit angepasst werden. Nach dem fünften Schritt 209 kann vorgesehen sein, dass die Steuerung 109 ausgebildet ist, die Gerätetür 107 wieder zu entriegeln. Insofern kann während der Schritte 205 bis 209 eine geschlossene Gerätetür 107 und damit eine sich nicht ändernde Menge von Wäsche, d.h. eine Anzahl von Wäschestücken, in der Wäschetrommel 105 sichergestellt werden.

Gemäß eines lediglich schematisch dargestellten sechsten Schritts 211 des Ablaufdiagramms 200 ist die Steuerung 109 ausgebildet, einen Unterschied zwischen dem bestimmten ersten Gewicht der in der Wäschetrommel 105 aufgenommenen Wäsche und dem bestimmten ersten Referenzgewicht der in der Wäschetrommel 105 aufgenommenen Wäsche zu bestimmen, und den Sensor 111 basierend auf dem bestimmten Unterschied zu kalibrieren. Wie in der Fig. 2 dargestellt, kann nach dem sechsten Schritt 211, beispielsweise bei noch ausgeführtem Wäschepflegeprogramm, der dritten Schritt 205 erneut ausgeführt werden. Hierbei kann beispielsweise vorgesehen sein, dass vor der erneuten Ausführung des dritten Schritts 205 der Wäsche Waschflüssigkeit zugeführt wird oder Feuchtigkeit entzogen wird.

Fig. 3 zeigt eine schematische Darstellung eines Verfahrens 300 zur Kalibrierung eines Sensors 111 eines Wäschepflegegeräts 100 gemäß einer Ausführungsform. Das Wäschepflegegerät 100 kann das in der Fig.1 dargestellte Wäschepflegegerät 100 sein. Wie zu der Fig. 1 bereits beschrieben und in der Fig. 3 nicht dargestellt, umfasst das Wäschepflegegerät 100, ein Gehäuse 101 mit einer Gehäuseöffnung 103, eine innerhalb des Gehäuses 101 angeordnete rotierbare Wäschetrommel 105 zur Aufnahme von Wäsche, eine Gerätetür 107 zum Verschließen der Gehäuseöffnung 103, eine Steuerung 109 zur Ausführung eines Wäschepflegeprogramms zur Behandlung der in der Wäschetrommel 105 aufgenommenen Wäsche, den Sensor 111 zur Erfassung von Sensordaten, einen Trommelantrieb 113 zum Rotieren der rotierbaren Wäschetrommel 105 und ein Leistungserfassungselement 115 zum Erfassen von zumindest einem Leistungsparameter des Trommelantriebs 113 und umfasst das Wäschepflegeprogramm ein Wäschebehandlungszeitintervall.

Das Verfahren 300 umfasst als ersten Verfahrensschritt ein Erfassen 301 der Sensordaten durch den Sensor 111 bei geschlossener Gerätetür 107 vor der Ausführung des Wäschebehandlungszeitintervalls des Wäschepflegeprogramms.

Das Verfahren 300 umfasst als zweiten Verfahrensschritt ein Bestimmen 303 eines ersten Gewichts der in der Wäschetrommel 105 aufgenommenen Wäsche durch die Steuerung 109 basierend auf den Sensordaten des Sensors 111.

Das Verfahren 300 umfasst als dritten Verfahrensschritt ein Aktivieren 305 des Trommelantriebs 113 während eines Rotationszeitintervalls bei geschlossener Gerätetür 107 nach der Ausführung des Wäschebehandlungszeitintervalls des Wäschepflegeprogramms.

Das Verfahren 300 umfasst als vierten Verfahrensschritt ein Erfassen 307 des zumindest einen Leistungsparameters des Trommelantriebs 113 durch das Leistungserfassungselement 115 während des Rotationszeitintervalls.

Das Verfahren 300 umfasst als fünften Verfahrensschritt ein Bestimmen 309 eines ersten Referenzgewichts der in der Wäschetrommel 105 aufgenommenen Wäsche durch die Steuerung 109 basierend auf dem zumindest einen Leistungsparameter des Leistungserfassungselements 115.

Das Verfahren 300 umfasst als sechsten Verfahrensschritt ein Bestimmen 311 eines Unterschieds zwischen dem bestimmten ersten Gewicht der in der Wäschetrommel 105 aufgenommenen Wäsche und dem bestimmten ersten Referenzgewicht der in der Wäschetrommel 105 aufgenommenen Wäsche.

Das Verfahren 300 umfasst als siebten Verfahrensschritt ein Kalibrieren 313 des Sensors 111 durch die Steuerung 109 basierend auf dem bestimmten Unterschied.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Gehäuse
- 103: Gehäuseöffnung
- 105: Wäschetrommel
- 107: Gerätetür
- 109: Steuerung
- 111: Sensor
- 113: Trommelantrieb
- 115: Leistungserfassungselement
- 200: Ablaufdiagramm zur Kalibrierung eines Sensors eines Wäschepflegegeräts
- 201: Erster Schritt des Ablaufdiagramms
- 203: Zweiter Schritt des Ablaufdiagramms
- 205: Dritter Schritt des Ablaufdiagramms
- 207: Vierter Schritt des Ablaufdiagramms
- 209: Fünfter Schritt des Ablaufdiagramms
- 211: Sechster Schritt des Ablaufdiagramms
- 300: Verfahren zur Kalibrierung eines Sensors eines Wäschepflegegeräts
- 301: Erster Verfahrensschritt: Erfassen der Sensordaten
- 303: Zweiter Verfahrensschritt: Bestimmen eines ersten Gewichts
- 305: Dritter Verfahrensschritt: Aktivieren des Trommelantriebs
- 307: Vierter Verfahrensschritt: Erfassen des zumindest einen Leistungsparameters
- 309: Fünfter Verfahrensschritt: Bestimmen eines ersten Referenzgewichts
- 311: Sechster Verfahrensschritt: Bestimmen eines Unterschieds
- 313: Siebter Verfahrensschritt: Kalibrieren des Sensors

## Patentansprüche

1. Wäschepflegegerät (100), umfassend ein Gehäuse (101) mit einer Gehäuseöffnung (103), eine innerhalb des Gehäuses (101) angeordnete rotierbare Wäschetrommel (105) zur Aufnahme von Wäsche, eine Gerätetür (107) zum Verschließen der Gehäuseöffnung (103), eine Steuerung (109) zur Ausführung eines Wäschepflegeprogramms zur Behandlung der in der Wäschetrommel (105) aufgenommenen Wäsche, einen Sensor (111) zur Erfassung von Sensordaten, einen Trommelantrieb (113) zum Rotieren der rotierbaren Wäschetrommel (105) und ein Leistungserfassungselement (115) zum Erfassen von zumindest einem Leistungsparameter des Trommelantriebs (113),
wobei das Wäschepflegeprogramm ein Wäschebehandlungszeitintervall umfasst, wobei der Sensor (111) ausgebildet ist, bei geschlossener Gerätetür (107) vor der Ausführung des Wäschebehandlungszeitintervalls des Wäschepflegeprogramms die Sensordaten zu erfassen, wobei die Steuerung (109) ausgebildet ist, ein erstes Gewicht der in der Wäschetrommel (105) aufgenommenen Wäsche basierend auf den Sensordaten des Sensors (111) zu bestimmen,
wobei die Steuerung (109) ausgebildet ist, bei geschlossener Gerätetür (107) nach der Ausführung des Wäschebehandlungszeitintervalls des Wäschepflegeprogramms den Trommelantrieb (113) während eines Rotationszeitintervalls zu aktivieren, wobei das Leistungserfassungselement (115) ausgebildet ist, während des Rotationszeitintervalls den zumindest einen Leistungsparameter des Trommelantriebs (113) zu erfassen,
**dadurch gekennzeichnet, dass**
die Steuerung (109) ausgebildet ist, ein erstes Referenzgewicht der in der Wäschetrommel (105) aufgenommenen Wäsche basierend auf dem zumindest einen Leistungsparameter des Leistungserfassungselements (115) zu bestimmen,
wobei die Steuerung (109) ausgebildet ist, einen Unterschied zwischen dem bestimmten ersten Gewicht der in der Wäschetrommel (105) aufgenommenen Wäsche und dem bestimmten ersten Referenzgewicht der in der Wäschetrommel (105) aufgenommenen Wäsche zu bestimmen, und wobei die Steuerung (109) ausgebildet ist, den Sensor (111) basierend auf dem bestimmten Unterschied zu kalibrieren.

2. Wäschepflegegerät (100) nach Anspruch 1, **dadurch gekennzeichnet, dass** der Sensor (111) ausgebildet ist, weitere Sensordaten zu erfassen, wobei die Steuerung (109) ausgebildet ist, ein weiteres Gewicht von in der Wäschetrommel (105) aufgenommener Wäsche basierend auf den weiteren Sensordaten des Sensors (111) und dem bestimmten Unterschied zu bestimmen, um den Sensor (111) basierend auf dem bestimmten Unterschied zu kalibrieren.

3. Wäschepflegegerät (100) nach Anspruch 1 oder 2, **dadurch gekennzeichnet, dass** das Wäschepflegegerät (100) eine mit der Steuerung (109) signaltechnisch verbundene Wasserzuführungsvorrichtung umfasst, wobei die Wasserzuführungsvorrichtung während einer Aktivierung ausgebildet ist, der Wäsche Waschflüssigkeit zuzuführen,
wobei die Steuerung (109) ausgebildet ist, die Wasserzuführungsvorrichtung während der Ausführung des Wäschebehandlungszeitintervalls nicht zu aktivieren.

4. Wäschepflegegerät (100) nach Anspruch 1 oder 2, **dadurch gekennzeichnet, dass** das Wäschepflegegerät (100) eine mit der Steuerung (109) signaltechnisch verbundene Wasserzuführungsvorrichtung umfasst, wobei die Wasserzuführungsvorrichtung während einer Aktivierung ausgebildet ist, der Wäsche eine vordefinierte Menge von Waschflüssigkeit zuzuführen,
wobei die Steuerung (109) ausgebildet ist, die Wasserzuführungsvorrichtung während der Ausführung des Wäschebehandlungszeitintervalls zu aktivieren, und
wobei die Steuerung (109) ausgebildet ist, das erste Referenzgewicht der in der Wäschetrommel (105) aufgenommenen Wäsche basierend auf dem zumindest einen Leistungsparameter des Leistungserfassungselements (115) sowie basierend auf der vordefinierten Menge zugeführter Waschflüssigkeit zu bestimmen.

5. Wäschepflegegerät (100) nach einem der vorhergehenden Ansprüche, **dadurch gekennzeichnet, dass** das Wäschepflegegerät (100) eine mit der Steuerung (109) signaltechnisch verbundene Trocknungsvorrichtung umfasst, wobei die Trocknungsvorrichtung während einer Aktivierung ausgebildet ist, der Wäsche Feuchtigkeit zu entziehen,
wobei die Steuerung (109) ausgebildet ist, die Trocknungsvorrichtung während der Ausführung des Wäschebehandlungszeitintervalls nicht zu aktivieren.

6. Wäschepflegegerät (100) nach einem der Ansprüche 1 bis 4, **dadurch gekennzeichnet, dass** das Wäschepflegegerät (100) eine mit der Steuerung (109) signaltechnisch verbundene Trocknungsvorrichtung umfasst, wobei die Trocknungsvorrichtung während einer Aktivierung ausgebildet ist, der Wäsche Feuchtigkeit zu entziehen,
wobei die Steuerung (109) ausgebildet ist, die Trocknungsvorrichtung während der Ausführung des Wäschebehandlungszeitintervalls zu aktivieren, wobei das Wäschepflegegerät (100) einen weiteren Sensor umfasst, wobei der weitere Sensor ausgebildet ist, weitere Sensordaten zu erfassen, die einer Menge der Wäsche entzogenen Feuchtigkeit zuordenbar sind, wobei die Steuerung (109) ausgebildet ist, das erste Referenzgewicht der in der Wäschetrommel (105) aufgenommenen Wäsche basierend auf dem zumindest einen Leistungsparameter des Leistungserfassungselements (115) sowie basierend auf den weiteren Sensordaten zu bestimmen.

7. Wäschepflegegerät (100) nach einem der vorhergehenden Ansprüche, wobei die Steuerung (109) ausgebildet ist, einen Mittelwert aus einer Mehrzahl von Unterschieden von Gewichten und Referenzgewichten zu bestimmen, die auf aufeinanderfolgenden Erfassungen von Sensordaten und Leistungserfassungsdaten basieren, und den Sensor basierend auf dem Mittelwert der Mehrzahl von Unterschieden zu kalibrieren.

8. Wäschepflegegerät (100) nach einem der vorhergehenden Ansprüche, **dadurch gekennzeichnet, dass** die Steuerung (109) ausgebildet ist, den Sensor (111) während der Ausführung des Wäschepflegeprogramms nach dem Wäschebehandlungszeitintervall zu kalibrieren; oder
wobei die Steuerung (109) ausgebildet ist, den Sensor (111) nach der Ausführung des Wäschepflegeprogramms während einer Ausführung eines Kalibrierungsprogramms des Wäschepflegegeräts (100) zu kalibrieren.

9. Wäschepflegegerät (100) nach einem der vorhergehenden Ansprüche, **dadurch gekennzeichnet, dass** die Gerätetür (107) einen mit der Steuerung (109) signaltechnisch verbundenen Verschlussmechanismus umfasst, wobei der Verschlussmechanismus bei einer Aktivierung ausgebildet ist, die Gerätetür (107) in einem geschlossenen Zustand zu verriegeln, wobei die Steuerung (109) ausgebildet ist, den Verschlussmechanismus in einem Zeitintervall von der Erfassung der Sensordaten durch den Sensor (111) bis zu der Erfassung des zumindest einen Leistungsparameters durch das Leistungselement zu aktivieren, um die Gerätetür (107) zu verriegeln.

10. Wäschepflegegerät (100) nach einem Ansprüche 1 bis 8, **dadurch gekennzeichnet, dass** die Gerätetür (107) einen mit der Steuerung (109) signaltechnisch verbundenen Gerätetürsensor umfasst, wobei der Gerätetürsensor ausgebildet ist, einen geschlossenen Zustand der Gerätetür (107) zu erfassen und einen geöffneten Zustand der Gerätetür (107) zu erfassen;
wobei die Steuerung (109) ausgebildet ist, den Unterschied zwischen dem bestimmten ersten Gewicht der in der Wäschetrommel (105) aufgenommenen Wäsche und dem bestimmten ersten Referenzgewicht der in der Wäschetrommel (105) aufgenommenen Wäsche zu bestimmen, wenn der Gerätetürsensor den geschlossenen Zustand der Gerätetür (107) während eines Zeitintervalls von der Erfassung der Sensordaten durch den Sensor (111) bis zu der Erfassung des zumindest einen Leistungsparameter durch das Leistungselement erfasst; und/oder
wobei die Steuerung (109) ausgebildet ist, den Unterschied zwischen dem bestimmten ersten Gewicht der in der Wäschetrommel (105) aufgenommenen Wäsche und dem bestimmten ersten Referenzgewicht der in der Wäschetrommel (105) aufgenommenen Wäsche nicht zu bestimmen, wenn der Gerätetürsensor in dem Zeitintervall von der Erfassung der Sensordaten durch den Sensor (111) bis zu der Erfassung des zumindest einen Leistungsparameters durch das Leistungselement zumindest abschnittsweise den geöffneten Zustand der Gerätetür (107) erfasst.

11. Wäschepflegegerät (100) nach einem der vorhergehenden Ansprüche, **dadurch gekennzeichnet, dass** das Wäschepflegegerät (100) einen Laugenbehälter, in welchem die rotierbare Wäschetrommel (105) angeordnet ist, und ein Schwingsystem umfasst, welches ausgebildet ist, den Laugenbehälter in dem Wäschepflegegerät (100) über zumindest eine Federung schwingbar zu lagern, wobei der Sensor (111) zur Erfassung der Sensordaten ausgebildet ist, Schwingungen des Schwingsystems zu erfassen, die über die zumindest eine Federung übertragen werden, wobei insbesondere der Sensor (111) einen mit der zumindest einen Federung verbundenen Dehnungsmesstreifen umfasst.

12. Wäschepflegegerät (100) nach einem der vorhergehenden Ansprüche, **dadurch gekennzeichnet, dass** der zumindest eine Leistungsparameter des Trommelantriebs (113) einen Motorstrom des Trommelantriebs (113) umfasst.

13. Wäschepflegegerät (100) nach einem der vorhergehenden Ansprüche, **dadurch gekennzeichnet, dass** das Wäschepflegeprogramm ein zweites Wäschebehandlungszeitintervall umfasst,
wobei der Sensor (111) ausgebildet ist, bei geschlossener Gerätetür (107) nach der Ausführung des Wäschebehandlungsintervalls und vor der Ausführung des zweiten Wäschebehandlungszeitintervalls des Wäschepflegeprogramms zweite Sensordaten des Sensors (111) zu erfassen, wobei die Steuerung (109) ausgebildet ist, ein zweites Gewicht der in der Wäschetrommel (105) aufgenommenen Wäsche basierend auf den zweiten Sensordaten des Sensors (111) zu bestimmen,
wobei die Steuerung (109) ausgebildet ist, bei geschlossener Gerätetür (107) nach der Ausführung des zweiten Wäschebehandlungszeitintervalls des Wäschepflegeprogramms den Trommelantrieb (113) während eines zweiten Rotationszeitintervalls zu aktivieren, wobei das Leistungserfassungselement (115) ausgebildet ist, während des zweiten Rotationszeitintervalls zumindest einen zweiten Leistungsparameter des Trommelantriebs (113) zu erfassen, wobei die Steuerung (109) ausgebildet ist, ein zweites Referenzgewicht der in der Wäschetrommel (105) aufgenommenen Wäsche basierend auf dem zumindest einen zweiten Leistungsparametern des Leistungserfassungselements (115) zu bestimmen,
wobei die Steuerung (109) ausgebildet ist, einen zweiten Unterschied zwischen dem bestimmten zweiten Gewicht der in der Wäschetrommel (105) aufgenommenen Wäsche und dem bestimmten zweiten Referenzgewicht der in der Wäschetrommel (105) aufgenommenen Wäsche nach Ausführung des zweiten Wäschebehandlungsintervalls des Wäschepflegeprogramms zu bestimmen und den Sensor basierend auf dem bestimmten Unterschied und dem bestimmten zweiten Unterschied zu kalibrieren.

14. Wäschepflegegerät (100) nach einem der vorhergehenden Ansprüche, **dadurch gekennzeichnet, dass** die Steuerung (109) ausgebildet ist, ein weiteres Wäschepflegeprogramm zur Behandlung von weiterer in der Wäschetrommel (105) aufgenommenen Wäsche auszuführen, wobei das weitere Wäschepflegeprogramm ein drittes Wäschebehandlungszeitintervall umfasst,
wobei der Sensor (111) ausgebildet ist, bei geschlossener Gerätetür (107) vor der Ausführung des dritten Wäschebehandlungszeitintervalls des weiteren Wäschepflegeprogramms dritte Sensordaten des Sensors (111) zu erfassen, wobei die Steuerung (109) ausgebildet ist, ein drittes Gewicht der in der Wäschetrommel (105) aufgenommenen weiteren Wäsche basierend auf den dritten Sensordaten des Sensors (111) zu bestimmen,
wobei die Steuerung (109) ausgebildet ist, bei geschlossener Gerätetür (107) nach der Ausführung des dritten Wäschebehandlungszeitintervalls des weiteren Wäschepflegeprogramms den Trommelantrieb (113) während eines dritten Rotationszeitintervalls zu aktivieren, wobei das Leistungserfassungselement (115) ausgebildet ist, während des dritten Rotationszeitintervalls zumindest einen dritten Leistungsparameter des Trommelantriebs (113) zu erfassen, wobei die Steuerung (109) ausgebildet ist, ein drittes Referenzgewicht der in der Wäschetrommel (105) aufgenommenen weiteren Wäsche basierend auf dem zumindest einen dritten Leistungsparametern des Leistungserfassungselements (115) zu bestimmen,
wobei die Steuerung (109) ausgebildet ist, einen dritten Unterschied zwischen dem bestimmten dritten Gewicht der in der Wäschetrommel (105) aufgenommenen weiteren Wäsche und dem bestimmten dritten Referenzgewicht der in der Wäschetrommel (105) aufgenommenen weiteren Wäsche nach Ausführung des dritten Wäschebehandlungsintervalls des weiteren Wäschepflegeprogramms zu bestimmen und den Sensor basierend auf dem bestimmten Unterschied und dem bestimmten dritten Unterschied zu kalibrieren.

15. Verfahren (300) zur Kalibrierung eines Sensors (111) eines Wäschepflegegeräts (100), wobei das Wäschepflegegerät (100), ein Gehäuse (101) mit einer Gehäuseöffnung (103), eine innerhalb des Gehäuses (101) angeordnete rotierbare Wäschetrommel (105) zur Aufnahme von Wäsche, eine Gerätetür (107) zum Verschließen der Gehäuseöffnung (103), eine Steuerung (109) zur Ausführung eines Wäschepflegeprogramms zur Behandlung der in der Wäschetrommel (105) aufgenommenen Wäsche, einen Sensor (111) zur Erfassung von Sensordaten, einen Trommelantrieb (113) zum Rotieren der rotierbaren Wäschetrommel (105) und ein Leistungserfassungselement (115) zum Erfassen von zumindest einem Leistungsparameter des Trommelantriebs (113) umfasst, wobei das Wäschepflegeprogramm ein Wäschebehandlungszeitintervall umfasst, wobei das Verfahren (300) umfasst:
Erfassen (301) der Sensordaten durch den Sensor (111) bei geschlossener Gerätetür (107) vor der Ausführung des Wäschebehandlungszeitintervalls des Wäschepflegeprogramms;
Bestimmen (303) eines ersten Gewichts der in der Wäschetrommel (105) aufgenommenen Wäsche durch die Steuerung (109) basierend auf den Sensordaten des Sensors (111);
Aktivieren (305) des Trommelantriebs (113) während eines Rotationszeitintervalls bei geschlossener Gerätetür (107) nach der Ausführung des Wäschebehandlungszeitintervalls des Wäschepflegeprogramms; und
Erfassen (307) des zumindest einen Leistungsparameters des Trommelantriebs (113) durch das Leistungserfassungselement (115) während des Rotationszeitintervalls;
**dadurch gekennzeichnet, dass** das Verfahren (300) ferner umfasst:
Bestimmen (309) eines ersten Referenzgewichts der in der Wäschetrommel (105) aufgenommenen Wäsche durch die Steuerung (109) basierend auf dem zumindest einen Leistungsparameter des Leistungserfassungselements (115);
Bestimmen (311) eines Unterschieds zwischen dem bestimmten ersten Gewicht der in der Wäschetrommel (105) aufgenommenen Wäsche und dem bestimmten ersten Referenzgewicht der in der Wäschetrommel (105) aufgenommenen Wäsche; und
Kalibrieren (313) des Sensors (111) durch die Steuerung (109) basierend auf dem bestimmten Unterschied.
